# FASCICULE DE BREVET EUROPEEN

(11) **EP 0 783 857 B1**
(45) Date de publication et mention de la délivrance du brevet: **09.05.2001**
(21) Numéro de dépôt: 97400015.0
(22) Date de dépôt: 06.01.1997
(51) Int. Cl.: A47C 27/06

(54) **Armature à ressorts pour matelas et sommiers, et procédé de fabrication**
Sprungfedereinheit für Matratzen und Betten, und Verfahren zur Herstellung
Spring unit for mattresses and beds and method of making

(30) Priorité: 09.01.1996 FR 9600168
(43) Date de publication de la demande: 16.07.1997
(73) Titulaire: Slumberland France, 78181 Saint Quentin en Yvelines Cedex (FR)
(72) Inventeur: Martinetti, Robert, 45190 Beaugency (FR); Nunes, Carlos, 41500 Mer (FR)
(74) Mandataire: Burbaud, Eric

(56) Documents cités:
- EP-A- 0 132 362
- US-A- 4 960 267

## Description

La présente invention concerne les armatures à ressorts pour matelas et sommiers, et les procédés de fabrication de telles armatures.

Les armatures à ressorts dont il est question ici sont celles qui présentent deux faces principales sensiblement planes qui sont séparées par une certaine épaisseur et qui sont délimitées par deux bords longitudinaux et deux bords transversaux, ces armatures comprenant chacune une pluralité de ressorts de compression qui sont réalisés en fil métallique enroulé en spires et qui s'étendent dans l'épaisseur de ladite armature entre deux extrémités formant chacune une structure portante, les structures portantes des différents ressorts de compression formant les faces principales de l'armature et étant disposées matriciellement en rangées parallèles aux bord longitudinaux et en lignes parallèles aux bords transversaux, les structures portantes qui appartiennent à deux lignes transversales voisines, dans une même face principale de l'armature, étant reliées ensemble par un ressort de liaison constitué par un fil métallique hélicoïdal qui passe autour des fils métalliques adjacents appartenant respectivement aux structures portantes de ces deux lignes transversales.

Un problème général qui se pose dans toutes les armatures à ressorts du genre en question, est d'adapter leur fermeté en fonction des besoins, sur tout ou partie de leur surface, et ce sans avoir à modifier entièrement leur conception.

Bien entendu, on sait déjà adapter la fermeté globale d'une armature à ressorts, en utilisant un fil métallique plus ou moins gros pour constituer tous les ressorts de compression de cette armature.

Mais ceci oblige à multiplier les types de fils métalliques à ressort utilisés au sein de chaque unité de fabrication, ce qui n'est jamais souhaitable.

Il existe par ailleurs des méthodes pour adapter localement la fermeté d'une armature à ressorts afin que cette armature présente des zones plus fermes et des zones moins fermes :
- pour les armatures constituées de ressorts de compression indépendants les uns des autres, les documents GB-A-0 760 958, US-A-4 052 760 et US-A-4 161 046 enseignent de réaliser certains des ressorts de compression avec un fil métallique de plus gros diamètre aux endroits où l'on souhaite que l'armature à ressorts soit plus ferme ; mais là encore, ceci oblige à multiplier les diamètres de fils métalliques à ressort utilisés au sein de chaque unité de fabrication, ce qui rend plus complexe le processus de fabrication et oblige à augmenter les stocks de fils métalliques ;
- pour les armatures dont les ressorts de compression forment des bandes longitudinales continues de fils métalliques, le document WO-A-92/00693 enseigne d'utiliser des bandes longitudinales constituées en un fil métallique de plus gros diamètre pour les bords longitudinaux de l'armature ; mais ce procédé oblige à multiplier les diamètres de fils métalliques à ressort utilisés dans chaque unité de fabrication ;
- et pour un type particulier d'armature dont les ressorts de compression forment des bandes longitudinales continues de fils métalliques, le document US-A-4 705 079 enseigne de couper par endroits le fil métallique qui constitue chacune de ces bandes longitudinales pour affaiblir localement lesdites bandes longitudinales, en créant ainsi des zones moins fermes dans l'armature à ressorts ; mais d'une part, ce procédé risque de rendre moins durable l'armature à ressorts du fait des affaiblissement locaux qu'elle subit, et d'autre part, les fils métalliques qui ont été coupés pour affaiblir localement l'armature à ressorts risquent éventuellement de perforer ou d'abîmer les couches de garnissage du maclas ou du sommier.

US-A-4 960 267 divulgue un procédé de fabrication d'une armature à ressorts pour matelas ainsi qu'une armature à ressorts selon les préambules des revendications indépendantes 1 et 10.

La présente invention a notamment pour but de palier les inconvénients susmentionnés, en proposant un procédé qui permette d'adapter localement ou globalement la fermeté d'une armature à ressorts, sans augmenter sensiblement le coût ou la complexité de la fabrication de cette armature, et qui permette le cas échéant de réaliser des bandes transversales de fermeté différente s'étendant sur toute la largeur de l'armature à ressorts.

A cet effet, l'invention propose un procédé de fabrication d'une armature à ressorts pour matelas et sommiers comportant l'étape préliminaire suivante :
a) réaliser une armature à ressorts du genre en question dont toutes les structures portantes sont engagées dans les ressorts de liaison avec un certain jeu dans la direction longitudinale, ce procédé étant caractérisé en ce qu'il comporte en outre l'étape ultérieure suivante :
b) déformer au moins certaines des structures portantes appartenant à au moins une face principale de l'armature, pour rattraper au-moins partiellement le jeu susmentionné dans la direction longitudinale, au moins certaines des structures portantes déformées n'étant pas adjacentes aux bords transversaux de l'armature.

On notera que ce procédé n'induit normalement pas de variation dimensionnelle de l'armature à ressorts.

Dans des modes de réalisation préférés du procédé selon l'invention, on a recours en outre à l'une et/ou à l'autre des dispositions suivantes :
- on déforme suffisamment les structures portantes pour qu'elles soient engagées dans les ressorts de liaison sans jeu dans la direction longitudinale, les structures portantes déformées s'appuyant alors contre l'intérieur des deux ressorts de liaison adjacents ;
- au moins une face principale de l'armature présente une zone centrale raffermie qui sépare deux zones d'extrémité non raffermies adjacentes aux bords transversaux de l'armature, et les structures portantes qui sont déformées au sein de ladite surface principale, au cours de l'étape b) susmentionnée, sont situées dans la zone centrale raffermie de cette face principale ;
- on déforme au moins toutes les structures portantes qui sont non adjacentes aux bords longitudinaux de l'armature et qui appartiennent à plusieurs lignes transversales voisines les unes des autres ;
- on ne déforme pas les structures portantes adjacentes aux bords de l'armature, le procédé comportant en outre une étape consistant à fixer lesdites structures portantes voisines des bords de l'armature à au moins un cadre rigide ;
- les ressorts de compression et les structures portantes forment des bandes longitudinales continues en fil métallique, chaque structure portante non voisine d'un bord transversal de l'armature étant commune à deux ressorts de compression adjacents appartenant à une même bande longitudinale, cette structure portante présentant deux branches latérales sensiblement parallèles à la direction transversale et reliées entre elles par une base, ces deux branches latérales s'étendant dans un même sens à partir de la base, jusqu'à des extrémités prolongées par les deux ressorts de compression adjacents, chaque ressort de liaison passant autour de deux branches latérales adjacentes appartenant respectivement à deux structures portantes voisines, et l'étape b) susmentionnée consistant à déformer la base d'au moins certaines des structures portantes pour diminuer le jeu entre les branches latérales de ces structures portantes et les ressorts de liaison, dans la direction longitudinale.
- l'étape b) susmentionnée consiste à plier la base d'au moins certaines structures portantes, en V vers l'intérieur des deux branches desdites structures portantes, ces deux branches s'étendant alors légèrement en biais vers l'extérieur à partir de la base ;
- les différents ressorts de compression sont formés par autant de fils métalliques indépendants, chacun de ces fils métalliques présentant des extrémités fixées rigidement à un point intermédiaire dudit fil métallique pour former deux spires terminales fermées qui constituent les structures portantes du ressort de compression et qui pénètrent à l'intérieur des ressorts de liaison, l'étape b) susmentionnée consistant à déformer dans la direction transversale au moins une portion intermédiaire de certaines spires terminales, portion intermédiaire qui est située entre deux ressorts de liaison adjacents pour les spires terminales non voisines des bords transversaux de l'armature ;
- l'étape b) susmentionnée consiste à plier ladite portion intermédiaire des spires terminales concernées, radialement vers l'intérieur de ces spires.

Par ailleurs, l'invention a également pour objet une armature à ressorts du genre en question, caractérisée en ce que dans au moins une des faces principales de l'armature, au moins certaines des structures portantes non adjacentes aux bords transversaux de l'armature, dites ci-après structures portantes raffermies, s'appuient parallèlement à la direction longitudinale contre l'intérieur des deux ressorts de liaison qui sont fixés auxdites structures portantes, en supprimant ainsi tout jeu entre les structures portantes raffermies et les ressorts de liaison adjacents.

Dans des modes de réalisation préférés de l'armature selon l'invention, on a recours en outre à l'une et/ou à l'autre des dispositions suivantes :
- au moins une des faces principales présente une zone centrale raffermie qui sépare deux zones d'extrémité non raffermies adjacentes aux bords transversaux de l'armature, et toutes les structures portantes raffermies de cette face principale appartiennent à ladite zone centrale,
- l'armature comporte plusieurs lignes transversales adjacentes de structures portantes dans lesquelles au moins les structures portantes non voisines des bords longitudinaux de l'armature sont des structures portantes raffermies,
- les ressorts de compression et les structures portantes forment des bandes longitudinales continues en fil métallique, chaque structure portante non voisine d'un bord transversal de l'armature étant commune à deux ressorts de compression adjacents appartenant à une même bande longitudinale, cette structure portante présentant deux branches latérales sensiblement parallèles à la direction transversale et reliées entre elles par une base, ces deux branches latérales s'étendant dans un même sens à partir de la base, jusqu'à des extrémités prolongées par les deux ressorts de compression adjacents, chaque ressort de liaison passant autour de deux branches latérales adjacentes appartenant respectivement à deux structures portantes voisines, et chaque branche latérale des structures portantes raffermies s'appuyant parallèlement à la direction longitudinale, contre au moins deux points de l'intérieur du ressort de liaison correspondant,
- la base de chaque structure portante raffermie s'étend sensiblement en forme de V vers l'intérieur des deux branches latérales de cette structure portante, tandis que lesdites branches latérales s'étendent légèrement en biais vers l'extérieur à partir de la base, ces deux branches latérales s'appuyant contre l'intérieur des ressorts de liaison correspondants, l'une vers l'autre au voisinage de la base, et vers l'extérieur à leurs extrémités éloignées de la base,
- les différents ressorts de compression sont formés par autant de fils métalliques indépendants, chacun de ces fils métalliques présentant des extrémités fixées rigidement à un point intermédiaire dudit fil métallique pour former deux spires terminales fermées qui constituent les structures portantes du ressort de compression et qui pénètrent à l'intérieur des ressorts de liaison, et chaque spire terminale qui constitue une structure portante raffermie présentant une portion intermédiaire qui est située entre deux ressorts de liaison voisins et qui est pliée radialement vers l'intérieur.

D'autres caractéristiques et avantages de l'invention apparaîtront au cours de la description suivante de deux de ses formes de réalisation, données à titre d'exemples non limitatifs, en regard des dessins joints.

Sur les dessins,
- la figure 1 est un schéma de principe en perspective illustrant un matelas susceptible de comprendre une armature à ressorts selon l'invention,
- la figure 2 est une vue partielle en perspective d'une première armature à ressorts utilisable dans le matelas de la figure 1,
- la figure 3 est une vue de dessus partielle de l'armature à ressorts de la figure 2,
- la figure 4 est une vue de dessus partielle de l'armature de la figure 2, illustrant une phase du processus de fabrication de cette armature,
- la figure 5 est une vue schématique en perspective d'un ressort de compression qui fait partie d'une deuxième armature susceptible d'être utilisée dans le matelas de la figure 1,
- la figure 6 est une vue de dessus partielle de l'armature dont fait partie le ressort de la figure 5,
- et la figure 7 est une vue de dessus partielle de l'armature de la figure 6, illustrant une phase du processus de fabrication de cette armature.

Sur les différentes figures, les mêmes références désignent des éléments identiques ou similaires.

La figure 1 représente un matelas 1, ou le cas échéant un sommier, qui est constitué par une armature intérieure à ressorts recouverte par un garnissage.

Le matelas 1, de même que l'armature à ressorts qu'il contient, présente une forme parallélépipédique avec deux faces principales 2, 3 qui, en utilisation, sont horizontales et qui s'étendent selon un axe longitudinal X (correspondant à la longueur du matelas) et selon un axe transversal Y (correspondant à la largeur du matelas).

Ces deux faces principales 2, 3 sont délimitées latéralement par deux bords longitudinaux 4 et par deux bords transversaux 5, ces bords 4, 5 s'étendant sur l'épaisseur du matelas selon un axe Z perpendiculaire aux axes X, Y susmentionnés.

Les figures 2 à 5 présentent une première armature à ressorts 10 utilisable dans le matelas de la figure 1.

Il s'agit d'une armature à ressorts constituée d'une pluralité de bandes longitudinales 11 continues en fil métallique, qui sont juxtaposés dans la direction transversale.

Comme on peut le voir en particulier sur la figure 2, chaque bande longitudinale 11 peut être réalisée comme enseigné notamment dans le document DE-1 155 218 à partir d'un fil métallique unique 12.

Le fil métallique 12 est enroulé en spires pour constituer des ressorts de compression 13, les spires des différents ressorts de compression étant enroulées alternativement dans un sens et dans l'autre d'un ressort 13 à l'autre.

Ces ressorts de compression 13 sont reliés les uns aux autres par paires, par croisement de certaines de leurs spires intermédiaires.

De plus, les ressorts de compression 13 sont également reliés entre eux par des tronçons de liaison 14 qui sont formés dans le même fil métallique 12 que lesdits ressorts de compression.

Ces tronçons de liaison 14 présentent initialement tous une forme plane en U comprenant d'une part une base 15 qui s'étend dans la direction longitudinale X, et d'autre part deux branches latérales 16 qui s'étendent dans la direction transversale Y. Ces deux branches latérales 16 s'étendent toutes les deux dans le même sens à partir de la base 15, jusqu'à des extrémités qui se prolongent vers l'intérieur de l'armature pour constituer les ressorts de compression 13.

Les tronçons de liaison 14 sont disposés alternativement dans les faces principales 2 et 3 de l'armature.

Les différents tronçons de liaison 14 sont juxtaposés matriciellement en rangées longitudinales et en lignes transversales dans les deux faces principales de l'armature, de sorte que ces tronçons de liaison constituent des structures portantes qui soutiennent efficacement le garnissage du matelas 1.

Par ailleurs, les différentes bandes longitudinales 11 sont reliées les unes aux autres par des ressorts de liaison 17, qui s'étendent selon la direction transversale Y dans les deux faces principales 2, 3 de l'armature.

Ces ressorts de liaison 17 sont enroulés autour des branches latérales 16 adjacentes des tronçons de liaison 14 successifs, initialement avec un certain jeu dans la direction longitudinale, du moins tant que les faces principales de l'armature ne sont soumises à aucune charge.

Enfin, chacune des faces principales 2, 3 de l'armature peut, le cas échéant, être bordée par un cadre rigide 18 qui suit les bords longitudinaux 4 et transversaux 5 de l'armature et qui est fixé aux tronçons de liaison 14 adjacents par des attaches 19.

Eventuellement, le cadre 18 peut être prévu uniquement sur l'une des deux faces principales de l'armature, notamment lorsque le matelas 1 contient deux armatures 10 superposées, séparées par une couche flexible, auquel cas on peut prévoir le cadre 18 uniquement sur la face de chaque armature qui est disposée vers l'intérieur du matelas.

Selon l'invention, afin de rendre plus fermes certaines zones d'au moins une des faces principales 2, 3 de l'armature 10, on déforme les bases 15 des tronçons de liaison 14 situés dans ces zones (avant ou après mise en place des cadres rigides 18), de façon à réduire les jeux qui existent initialement dans la direction longitudinale entre les branches latérales 16 de ces tronçons de liaison et les ressorts de liaison 17.

De préférence, on déforme suffisamment les bases 15 concernées pour supprimer tous jeux entre les branches latérales 16 correspondantes et les ressorts de liaison 17, les branches latérales 16 en question étant alors en appui élastique contre l'intérieur des deux ressorts de liaison 17 adjacents, même lorsque les faces principales 2, 3 de l'armature 10 ne sont soumises à aucune charge.

Grâce à ces dispositions, lorsqu'un utilisateur du matelas 1 s'appuie sur une des zones où les tronçons de liaison 14 ont été déformés, la force d'appui de l'utilisateur est reprise, non seulement par les ressorts de compression situés immédiatement sous le point d'appui, mais également par les portions voisines de l'armature, et ce dès le début de l'appui, puisque les tronçons de liaison 14 déformés sont reliés sans jeu longitudinal aux tronçons de liaison 14 voisins.

Par contre, dans les zones où les tronçons de liaison 14 n'ont pas été déformés, un appui de l'utilisateur se traduit d'abord par un déplacement vertical des tronçons de liaison 14 non déformés, pour rattraper le jeu longitudinal qui existe avec les ressorts de liaison 17 adjacents.

Par conséquent, les zones où les tronçons de liaison 14 ont été déformés sont plus fermes que les zones où les tronçons de liaison 14 n'ont pas été déformés.

Avantageusement, comme représenté sur la figure 1, chacune des zones raffermies de l'armature peut consister en une zone transversale centrale 6 d'une face principale, qui sépare deux zones d'extrémité 7, 8 non raffermies au voisinage des bords transversaux 5 de l'armature.

La zone centrale raffermie peut représenter par exemple sensiblement le tiers central de la face principale raffermie.

Avantageusement, dans la zone raffermie 6, tous les tronçons de liaison 14 sont déformés, à l'exception des tronçons 14 adjacents aux bords longitudinaux 4 de l'armature, qui sont avantageusement laissés non déformés afin de ne pas interférer avec la bonne fixation de ces tronçons de liaison au cadre rigide 18.

Eventuellement, toute une face principale de l'armature pourrait être raffermie par déformation de tous les tronçons de liaison 14 de cette face principale, de préférence à l'exception des tronçons de liaison 14 qui sont adjacents aux bords longitudinaux 4 ou aux bords transversaux 5 de l'armature, afin de ne pas interférer avec la fixation desdits tronçons de liaison sur le cadre 18 correspondant.

De préférence, comme représenté sur la figure 3, la déformation qui est imposée aux tronçons de liaison 14 pour raffermir l'armature, consiste à plier la base 15 des tronçons de liaison 14 concernés en forme de V vers l'intérieur des deux branches latérales 16 correspondantes.

Ces branches latérales 16 s'étendent alors légèrement en biais vers l'extérieur à partir de la base 15, et ces branches latérales s'appuient élastiquement contre l'intérieur des ressorts de liaison 17 vers l'intérieur au voisinage de la base 15 et vers l'extérieur au voisinage de leurs extrémités éloignés de la base.

Ces déformations de tronçons de liaison 14 peuvent être obtenues par exemple en disposant successivement chaque face de l'armature 10 qui doit présenter des zones raffermies sur une machine-outil présentant une pluralité de matrices 20 et de doigts de pliage 21. Ces matrices et ces doigts de pliage s'engagent respectivement de part et d'autre des différentes bases déformées, chaque matrice 20 présentant une échancrure 22 en forme de V en regard du doigt de pliage 21 correspondant.

Les doigts de pliage 21 sont alors déplacés simultanément vers les échancrures 22 dans la direction des flèches 23, ce qui produit les déformations souhaitées de tronçons de liaison 14 concernés.

De préférence, les deux faces principales de l'armature 10 présentent des zones raffermies, mais bien entendu, l'armature 10 peut également comporter une seule face principale raffermie, notamment lorsqu'il s'agit d'une armature de sommier ou lorsque l'intérieur du matelas 1 est constitué par deux armatures 10 superposées séparées par une couche flexible, auquel cas seul les faces principales des armatures 10 qui sont orientées vers l'extérieur du matelas présentent des zones raffermies.

Dans la forme de réalisation représentée sur les figures 5 à 7, l'armature à ressorts 30 qui forme l'intérieur du matelas 1 de la figure 1 est constituée par la juxtaposition de ressorts de compression 31 indépendants.

Comme représenté sur la figure 5, chacun de ces ressorts 31 est constitué par un fil métallique 32 enroulé en spires, par exemple selon une forme biconique.

Chaque ressort 31 comporte deux spires terminales qui sont fermées sur elles-mêmes par un noeud 34 ou une autre fixation des extrémités du fil métallique 32 en un point de ce fil 32.

Les spires terminales 33 sont sensiblement planes et comprises dans les faces principales 2, 3 de l'armature, et elles constituent des structures portantes pour le garnissage du matelas 1.

Au sein de chaque face principale de l'armature, les spires terminales 34 sont réparties matriciellement, en rangées selon la direction longitudinale X de l'armature, et en lignes selon la direction transversale Y de ladite armature.

De plus, dans chaque face principale de l'armature 30, les spires terminales 33 sont reliées les unes aux autres d'une ligne transversale à l'autre par des ressorts de liaison 35 hélicoïdaux qui s'étendent transversalement et qui sont enroulés chacun autour des portions adjacentes des fils métalliques 32 constituant deux spires terminales 33 voisines dans la direction longitudinale.

Enfin, l'armature peut comporter en outre des cadres similaires aux cadres 18 déjà décrits pour l'armature 10.

Les spires terminales 33 sont initialement toutes engagées avec jeu dans les ressorts de liaison 35, puis on déforme au moins certaines de ces spires terminales, de façon à limiter ce jeu et de préférence à le supprimer, chaque spire terminale 33 déformée appuyant alors contre l'intérieur des ressorts de liaison 35 dans lesquels elle est engagée.

Ces déformations permettent de raffermir au moins certaines zones d'une moins une des faces principales de l'armature 30, comme déjà explicité précédemment pour l'armature 10.

La répartition des spires terminales 33 déformées au sein de l'armature 30 peut être similaire à la répartition des tronçons de liaison 14 déformés au sein de l'armature 10 précédemment décrite.

Comme représenté sur le figure 6, les déformations imposées à au moins certaines des spires terminales 33 peuvent notamment consister en une incurvation, dirigée radialement vers l'intérieur selon la direction transversale Y, cette incurvation étant formée dans au moins une portion intermédiaire 36 située entre deux ressorts de liaison 35 voisins, ce qui provoque une certaine ovalisation des spires terminales 33 correspondantes.

Comme représenté sur la figure 7, cette incurvation peut être réalisée par exemple en plaçant la ou les faces principales concernées de l'armature 30 sur une machine-outil présentant des groupes de trois doigts de pliage 37, 38, 39, qui s'engagent respectivement sur les spires terminales 33 à déformer.

Chacun de ces groupes de doigts de pliage comprend deux doigts de pliage 37, 38 qui s'engagent à l'intérieur de la spire terminale 33 correspondante, et un doigt de pliage 39 qui se situe à l'extérieur de la spire terminale 33 correspondante et qui est déplaçable dans la direction de la flèche 40 vers les deux doigts fixes 37, 38 pour plier la spire terminale 33 en formant l'incurvation 36.

## Revendications

1. Procédé de fabrication d'une armature à ressorts pour matelas et sommiers, comportant l'étape préliminaire suivante :
a) réaliser une armature à ressorts (10, 30) présentant deux faces principales (2, 3) sensiblement planes qui sont séparées par une certaine épaisseur et qui sont délimitées par deux bords longitudinaux (4) et deux bords transversaux (5), cette armature comprenant une pluralité de ressorts de compression (13, 31) qui sont réalisés en fil métallique enroulé en spires et qui s'étendent dans l'épaisseur de ladite armature entre deux extrémités formant chacune une structure portante (14, 33), les structures portantes des différents ressorts de compression formant les faces principales (2, 3) de l'armature et étant disposées matriciellement en rangées parallèles aux bord longitudinaux et en lignes parallèles aux bords transversaux, les structures portantes qui appartiennent à deux lignes transversales voisines, dans une même face principale de l'armature, étant reliées ensemble par un ressort de liaison (17, 35) constitué par un fil métallique hélicoïdal qui passe autour des fils métalliques adjacents appartenant respectivement aux structures portantes (14, 33) de ces deux lignes transversales voisines, toutes les structures portantes de cette armature étant engagées dans les ressorts de liaison avec un certain jeu dans la direction longitudinale,
ce procédé étant caractérisé en ce qu'il comporte en outre l'étape ultérieure suivante :
b) déformer au moins certaines des structures portantes (14, 33) appartenant à au moins une face principale de l'armature, pour rattraper au moins partiellement le jeu susmentionné dans la direction longitudinale, au moins certaines des structures portantes déformées n'étant pas adjacentes aux bords transversaux (5) de l'armature.

2. Procédé selon la revendication 1, dans lequel, au cours de l'étape b) susmentionnée, on déforme suffisamment les structures portantes (14, 33) pour qu'elles soient engagées dans les ressorts de liaison (17, 35), sans jeu dans la direction longitudinale, les structures portantes (14, 33) déformées s'appuyant alors contre l'intérieur des deux ressorts de liaison (17, 35) adjacents.

3. Procédé selon l'une quelconque des revendications précédentes, dans lequel au moins une face principale de l'armature présente une zone centrale (6) raffermie qui sépare deux zones d'extrémité (7, 8) non raffermies adjacentes aux bords transversaux de l'armature, et dans lequel toutes les structures portantes (14, 33) qui sont déformées au sein de ladite face principale au cours de l'étape b) susmentionnée, sont situées dans la zone centrale (6) raffermie de cette face principale.

4. Procédé selon l'une quelconque des revendications précédentes, dans lequel, au cours de l'étape b) susmentionnée, on déforme au moins toutes les structures portantes (14, 33) qui sont non adjacentes aux bords longitudinaux (4) de l'armature et qui appartiennent à plusieurs lignes transversales voisines les unes des autres.

5. Procédé selon l'une quelconque des revendications précédentes, dans lequel on ne déforme pas les structures portantes (14, 33) adjacentes aux bords (4, 5) de l'armature, le procédé comportant en outre une étape consistant à fixer lesdites structures portantes voisines des bords de l'armature à au moins un cadre rigide.

6. Procédé selon l'une quelconque des revendications précédentes, dans lequel les ressorts de compression (13) et les structures portantes (14) forment des bandes longitudinales continues (11) en fil métallique, chaque structure portante non voisine d'un bord transversal (5) de l'armature étant commune à deux ressorts de compression adjacents (13) appartenant à une même bande longitudinale, cette structure portante présentant deux branches latérales (16) sensiblement parallèles à la direction transversale (Y) et reliées entre elles par une base (15), ces deux branches latérales s'étendant dans un même sens à partir de la base, jusqu'à des extrémités prolongées par les deux ressorts de compression adjacents (13), chaque ressort de liaison passant autour de deux branches latérales (16) adjacentes appartenant respectivement à deux structures portantes (14) voisines, et l'étape b) susmentionnée consistant à déformer la base (15) d'au moins certaines des structures portantes pour diminuer le jeu entre les branches latérales (16) de ces structures portantes et les ressorts de liaison (17), dans la direction longitudinale.

7. Procédé selon la revendication 6, dans lequel l'étape b) susmentionnée consiste à plier la base d'au moins certaines structures portantes, en V vers l'intérieur des deux branches desdites structures portantes, ces deux branches s'étendant alors légèrement en biais vers l'extérieur à partir de la base.

8. Procédé selon l'une quelconque des revendications 1 à 5, dans lequel les différents ressorts de compression (31) sont formés par autant de fils métalliques indépendants (32), chacun de ces fils métalliques présentant des extrémités fixées rigidement en un point intermédiaire (34) dudit fil métallique pour former deux spires terminales fermées (33) qui constituent les structures portantes du ressort de compression et qui pénètrent à l'intérieur des ressorts de liaison (35), l'étape b) susmentionnée consistant à déformer dans la direction transversale au moins une portion intermédiaire (36) de certaines spires terminales, portion intermédiaire qui est située entre deux ressorts de liaison (35) adjacents pour les spires terminales non voisines des bords transversaux (5) de l'armature.

9. Procédé selon la revendication 8, dans lequel l'étape b) susmentionnée consiste à plier ladite portion intermédiaire (36) des spires terminales (33) concernées, radialement vers l'intérieur de ces spires.

10. Armature à ressorts (10, 30) pour matelas et sommiers susceptible d'être fabriquée par un procédé selon la revendication 2, cette armature présentant deux faces principales (2, 3) sensiblement planes qui sont séparées par une certaine épaisseur et qui sont délimitées par deux bords longitudinaux (4) et deux bords transversaux (5), cette armature comprenant une pluralité de ressorts de compression (13, 31) qui sont réalisés en fil métallique enroulé en spires et qui s'étendent dans l'épaisseur de ladite armature entre deux extrémités formant chacune une structure portante (14, 33), les structures portantes des différents ressorts de compression formant les faces principales (2, 3) de l'armature et étant disposées matriciellement en rangées parallèles aux bord longitudinaux et en lignes parallèles aux bords transversaux, les structures portantes qui appartiennent à deux lignes transversales voisines, dans une même face principale de l'armature, étant reliées ensemble par un ressort de liaison (17, 35) constitué par un fil métallique hélicoïdal qui passe autour des fils métalliques adjacents appartenant respectivement aux structures portantes de ces deux lignes transversales voisines, caractérisée en ce que, dans au moins une des faces principales de l'armature, au moins certaines des structures portantes (14, 33) non adjacentes aux bords transversaux (5) de l'armature, dites ci-après structure portantes raffermies, s'appuient parallèlement à la direction longitudinale contre l'intérieur des deux ressorts de liaison (17, 35) qui sont fixés auxdites structures portantes, en supprimant ainsi tout jeu entre les structures portantes raffermies et les ressorts de liaison adjacents.

11. Armature selon la revendication 10, dans laquelle au moins une des faces principales (2, 3) présente une zone centrale (6) raffermie qui sépare deux zones d'extrémité (7, 8) non raffermies adjacentes aux bords transversaux (5) de l'armature, et dans laquelle toutes les structures portantes raffermies (14, 33) de cette face principale appartiennent à ladite zone centrale (6).

12. Armature selon l'une quelconque des revendications 10 et 11, comportant plusieurs lignes transversales adjacentes de structures portantes (14, 33) dans lesquelles au moins les structures portantes non voisines des bords longitudinaux (4) de l'armature sont des structures portantes raffermies.

13. Armature selon l'une quelconque des revendications 10 à 12, dans laquelle les ressorts de compression (13) et les structures portantes (14) forment des bandes longitudinales continues (11) en fil métallique, chaque structure portante (14) non voisine d'un bord transversal (5) de l'armature étant commune à deux ressorts de compression adjacents (17) appartenant à une même bande longitudinale, cette structure portante présentant deux branches latérales (16) sensiblement parallèles à la direction transversale (Y) et reliées entre elles par une base (15), ces deux branches latérales s'étendant dans un même sens à partir de la base, jusqu'à des extrémités prolongées par les deux ressorts de compression adjacents (13), chaque ressort de liaison (17) passant autour de deux branches latérales (16) adjacentes appartenant respectivement à deux structures portantes (14) voisines, et chaque branche latérale des structures portantes raffermies s'appuyant parallèlement à la direction longitudinale, contre au moins deux points de l'intérieur du ressort de liaison correspondant.

14. Armature selon la revendication 13, dans laquelle la base (15) de chaque structure portante raffermie (14) s'étend sensiblement en forme de V vers l'intérieur des deux branches latérales de cette structure portante, tandis que lesdites branches latérales s'étendent légèrement en biais vers l'extérieur à partir de la base, ces deux branches latérales s'appuyant contre l'intérieur des ressorts de liaison (17) correspondants, l'une vers l'autre au voisinage de la base, et vers l'extérieur à leurs extrémités éloignées de la base.

15. Armature selon l'une quelconque des revendications 10 à 12, dans laquelle les différents ressorts de compression (31) sont formés par autant de fils métalliques indépendants (32), chacun de ces fils métalliques présentant des extrémités fixées rigidement chacune à un point intermédiaire (34) dudit fil métallique pour former deux spires terminales fermées (33) qui constituent les structures portantes du ressort de compression et qui pénètrent à l'intérieur des ressorts de liaison (35), chaque spire terminale (33) qui constitue une structure portante raffermie présentant une portion intermédiaire (36) qui est située entre deux ressorts de liaison voisins (35) et qui est pliée radialement vers l'intérieur.

## Claims

1. Process for the manufacture of a sprung framework for mattress or divan bed comprising the following preliminary step:
a) construct a sprung framework (10, 30) having an essentially flat upper (2) and lower side (3) which are separated by a certain distance and are surrounded by longitudinal (4) and transverse (5) borders, this framework comprising a plurality of compression springs (13, 31) which are made of spiral coils of metal wire and which extend across the depth of the said framework between two extremities, each one forming a supporting structure (14, 33), the support structures formed by the different compression springs constituting the upper (2) and lower (3) sides of the framework and being laid out as a matrix in rows parallel to the longitudinal borders and in rows parallel to the transverse borders, the support structures in two adjacent transverse rows, on the same side of the framework, being connected by a link spring (17, 35) constituted by a helical metal wire which goes around the adjacent metal wires belonging, respectively, to the support structures (14, 33) of the two adjacent transverse rows, all the support structures of this framework being attached to the link springs with a certain amount of slack in the longitudinal direction,
and whereby this manufacturing process also comprises the following further step:
b) deform at least some of the support structures (14, 33) belonging to at least one of the upper or lower sides of the framework, in order to take up at least some of the above-mentioned slack in the longitudinal direction, some of the deformed support structures at least not being adjacent to the transverse borders (5) of the framework.

2. Process according to claim 1. whereby the support structures (14, 33) are sufficiently deformed during step b) above, so that they are held in the link springs (17, 35) without slack in the longitudinal direction, the support structures (14, 33) thus pushing against the inside of the two adjacent link springs (17, 35).

3. Process according to any of the preceding claims, whereby at least one of the upper or lower sides of the framework comprises a firmer central section (6) which separates two less-firm end sections (7, 8) adjacent to the transverse borders of the framework, and in which all the support structures (14, 33) on the said side, which are deformed during step b) above, are located in the firmer central section (6) of this side.

4. Process according to any one of the preceding claims, whereby, during step b) above, at least all the support structures (14, 33) are deformed which are not adjacent to the longitudinal borders (4) of the framework but which are included in several transverse rows next to each other.

5. Process according to any one of the preceding claims, whereby the support structures (14, 33) adjacent to the borders (4, 5) of the framework are deformed, the process also comprising a step whereby the said support structures adjoining the borders of the framework are fixed to at least one rigid frame.

6. Process according to any one of the preceding claims, whereby the compression springs (13) and the support structures (14) constitute continuous longitudinal metal wire bands (11), each support structure not adjoining a transverse border (5) of the framework being shared between two adjacent compression springs (13) belonging to the same longitudinal band, this support structure having two lateral sections (16) essentially parallel to the transverse direction (Y) being joined together by a base section (15), the two lateral sections extending in the same direction from the base section up to their extremities which turn into the adjacent compression springs (13), each link spring encircling two adjacent lateral sections (16) respectively belonging to two adjoining support structures (14), and the above step b) consisting of a deformation to the base section (15) of at least some of the support structures, in order to reduce the slack in the longitudinal direction between lateral sections (16) of these support structures and the link springs (17).

7. Process according to claim 6, whereby above step b) consists of bending the base section of at least some of the support structures into a V shape towards the inside of the two lateral sections of the said support structures, such that the two said lateral sections are set at a slight angle towards the outside from the base section.

8. Process according to any one of claims 1 to 5, whereby the different compression springs (31) are formed by as many separate metal wires (32), each one of these metal wires having its extremities securely fixed at an intermediate point (34) of the said metal wire so as to form two closed terminal coils (33) which constitute the supporting structures of the compression spring and which loop through the inside of the link springs (35), the above step b) now consisting of deforming at least one intermediate part (36) of certain terminal coils in the transverse direction, this part being situated between two adjacent link springs (35) for the terminal coils not adjoining the transverse borders (5) of the framework.

9. Process according to claim 8, whereby the above step b) consists of bending the said intermediate part (36) of the terminal coils (33) in question, radially towards the inside of the coil.

10. Sprung (10, 30) mattress or divan bed framework which could be manufactured by a process according to claim 2, this framework having an essentially flat upper (2) and lower side (3) which are separated by a certain distance and are surrounded by longitudinal (4) and transverse (5) borders, this framework comprising a plurality of compression springs (13, 31) which are made of spiral coils of metal wire and which extend across the depth of the said framework between two extremities, each one forming a supporting structure (14, 33), the support structures of the different compression springs constituting the upper (2) and lower (3) sides of the framework and being laid out as a matrix in rows parallel to the longitudinal borders and in rows parallel to the transverse borders, the support structures in two adjacent transverse rows, on the same side of the framework, being connected by a link spring (17, 35) constituted by a helical metal wire wound around the adjacent metal wires belonging respectively to the support structures of these two adjacent transverse rows, having the characteristic that, in at least one of the upper or lower sides of the framework, at least some of the support structures (14, 33) not adjacent to transverse borders (5) of the framework, hereafter referred to as 'firmed' support structures, are pushing against the insides of the link springs (17, 35), wound around the said support structures, in a longitudinal direction, thus suppressing all slack between the firmed support structures and the adjacent link springs.

11. Framework according to claim 10, whereby at least one of the upper (2) or lower (3) sides has a central firmed area (6) when separates two non-firmed end sections (7, 8) adjoining the transverse borders (5) of the framework, and whereby all the firmed support structures (14, 33) of this side are included in the said central area (6).

12. Framework according to either of claims 10 or 11, comprising several transverse rows of support structures (14, 33) in which at least the support structures not adjoining the longitudinal borders (4) of the framework are firmed support structures.

13. Framework according to any of claims 10 to 12, whereby the compression springs (13) and the support structures (14) form continuous longitudinal metal wire bands (11), each support structure (14) not adjoining a transverse border (5) of the framework being shared by two adjacent compression springs (17) belonging to the same longitudinal band, this support structure having two lateral sections (16) essentially parallel to the transverse (Y) direction connected through a base section (15), the two lateral sections running in the same direction from the base section, their other extremities turning into the two adjacent compression springs (13), each link spring (17) wound around two adjacent lateral sections (16) belonging, respectively, to two adjacent supporting structures (14), and each lateral section of the firmed support structure pushing in a longitudinal direction against at least two points on the inside of the corresponding link spring.

14. Framework according to claim 13, whereby the base section (15) of each firmed support structure extends essentially in a V shape towards the inside of the two lateral sections of the support structure, whilst the said lateral sections are set at a slight angle to the base section towards the outside,

15. Framework according to any one of claims 10 to 12, whereby the different compression springs (31) are formed by as many separate metal wires (32), each of these metal wires having both of its extremities secured to an intermediate point (34) of the said metal wire, so as to form two closed terminal coils (33) which constitute a firmed supporting structure having an intermediate section (36) which is situated between two adjacent link springs (35) and which is bent radially towards the inside.

## Patentansprüche

1. Verfahren zur Herstellung einer Sprungfedereinheit für Matratzen und Betten, enthaltend den folgenden vorbereitenden Verfahrensschritt:
a) Erzeugung einer Sprungfedereinheit (10, 30), die zwei im wesentlichen ebene, durch eine bestimmte Dickenabmessung voneinander getrennte und durch zwei Längskanten (4) und zwei Querkanten (5) begrenzte Hauptflächen (2, 3) sowie eine Vielzahl von Sprungfedern (13, 31) umfaßt, welche aus einem spiralförmig gewundenen Metalldraht bestehen und sich über die Dicke der Einheit hinweg zwischen zwei jeweils eine tragende Struktur (14, 33) bildenden Enden erstrecken, wobei die tragenden Strukturen verschiedener Sprungfedern die Hauptflächen (2, 3) der Einheit bilden und in Form einer Matrix in zu den Längskanten parallelen Reihen und zu den Querkanten parallelen Linien angeordnet sind und wobei diejenigen tragenden Strukturen, die zu zwei einander benachbarten Querlinien in derselben Hauptfläche der Einheit gehören, durch eine Verbindungsfeder (17, 35) miteinander verbunden sind, die durch einen wendelförmigen Metalldraht gebildet wird, der um die nebeneinanderliegenden Metalldrähte der jeweiligen tragenden Strukturen (14, 33) der beiden benachbarten Querlinien herum verläuft, wobei alle tragenden Strukturen der Einheit mit Verbindungsfedern derart in Eingriff stehen, daß ein gewisses Spiel in Längsrichtung vorhanden ist,
gekennzeichnet dadurch, daß das Verfahren unter anderem den folgenden späteren Verfahrensschritt umfaßt:
b) Verformen wenigstens einiger bestimmter tragender Strukturen (14, 33) wenigstens einer Hauptfläche der Einheit, um das erwähnte Spiel in Längsrichtung wenigstens teilweise zu beseitigen, wobei wenigstens einige der dabei verformten tragenden Strukturen nicht an den Querkanten (5) der Einheit anliegen.

2. Verfahren nach Anspruch 1, wobei während des erwähnten Verfahrensschrittes b) die tragenden Strukturen (14, 33) soweit verformt werden, daß sie ohne ein Spiel in Längsrichtung mit den Verbindungsfedern (17, 35) in Eingriff stehen, wobei sich die verformten tragenden Strukturen (14, 33) gegen die Innenseiten zweier daran anliegender Verbindungsfedern (17, 35) abstützen.

3. Verfahren nach einem der vorhergehenden Ansprüche, wobei wenigstens eine Hauptfläche der Einheit einen verstärkten Mittelbereich (6) aufweist, der zwei an den Querkanten der Einheit anliegende, nicht verstärkte Endbereiche (7, 8) voneinander trennt, und wobei all die innerhalb dieser Hauptfläche der Einheit vorhandenen tragenden Strukturen (14, 33), die während des genannten Verfahrensschrittes b) verformt werden, sich in dem verstärkten Mittelbereich (6) dieser Hauptfläche befinden.

4. Verfahren nach einem der vorhergehenden Ansprüche, wobei im genannten Verfahrensschritt b) wenigstens all diejenigen tragenden Strukturen (14, 33) verformt werden, die nicht an den Längskanten (4) der Einheit anliegen und die zu mehreren einander benachbarten Querlinien gehören.

5. Verfahren nach einem der vorhergehenden Ansprüche, wobei die an den Kanten (4, 5) der Einheit anliegenden tragenden Strukturen (14, 33) nicht verformt werden und das Verfahren unter anderem einen Verfahrensschritt umfaßt, in dem die den Kanten der Einheit benachbarten tragenden Strukturen an wenigstens einem steifen Rahmen befestigt werden.

6. Verfahren nach einem der vorhergehenden Ansprüche, wobei die Sprungfedern (13) und die tragenden Strukturen (14) zusammen in Längsrichtung fortlaufende Bänder (11) aus Metalldraht bilden und jede tragende Struktur, die keiner Querkante (5) der Einheit benachbart ist, zu zwei Sprungfedern (13) desselben Längsbandes gehört und wobei jede derartige tragende Struktur durch zwei seitliche Stränge (16) gebildet wird, die im wesentlichen parallel zur Querrichtung (Y) verlaufen und miteinander durch eine Basis (15) verbunden sind, wobei die beiden seitlichen Stränge sich von der Basis aus in der gleichen Richtung bis zu in die beiden aneinander anliegenden Sprungfedern (13) übergehende Enden erstrecken, jede Verbindungsfeder um die beiden aneinanderliegenden und jeweils zu zwei einander benachbarten tragenden Strukturen (14) gehörenden seitlichen Stränge (16) herum verläuft und der genannte Verfahrensschritt b) darin besteht, die Basis (15) wenigstens einiger bestimmter tragender Strukturen so zu verformen, daß das Spiel zwischen den seitlichen Strängen (16) der jeweiligen tragenden Strukturen und den Verbindungsfedern (17) in Längsrichtung verringert wird.

7. Verfahren nach Anspruch 6, wobei der genannte Verfahrensschritt b) darin besteht, die Basis wenigstens einiger bestimmter tragender Strukturen V-förmig zur Innenseite zweier Stränge dieser tragenden Strukturen hin zu verbiegen, wobei die beiden Stränge dann von der Basis leicht schräg nach außen verlaufen.

8. Verfahren nach einem der Ansprüche 1 bis 5, wobei die unterschiedlichen Sprungfedern (31) durch eine entsprechende Anzahl voneinander unabhängiger Metalldrähte (32) gebildet werden, wobei jeder Metalldraht Enden aufweist, die jeweils starr an einem mittleren Punkt (34) des Metalldrahts derart angebracht sind, daß zwei geschlossene End-Sprialen (33) entstehen, welche die tragenden Strukturen der Sprungfeder bilden und durch das Innere der Verbindungsfedern (35) verlaufen, und wobei der genannte Verfahrensschritt b) darin besteht, wenigstens einen Zwischenbereich (36) einiger bestimmter End-Spiralen in Querrichtung zu verformen, wobei der Zwischenbereich (36) zwischen zwei nebeneinanderliegenden Verbindungsfedern (35) angeordnet ist, die zu End-Spiralen gehören, welche den Querkanten (5) der Einheit nicht benachbart sind.

9. Verfahren nach Anspruch 8, wobei der genannte Verfahrensschritt b) darin besteht, den Zwischenbereich (36) der betreffenden End-Spiralen (33) radial zur Innenseite dieser Spiralen hin zu verbiegen.

10. Sprungfedereinheit (10, 30) für Matratzen und Betten, welche in einem Verfahren gemäß Anspruch 2 hergestellt werden kann, wobei die Einheit zwei im wesentlichen ebene, durch eine bestimmte Dickenabmessung voneinander getrennte und durch zwei Längskanten (4) und zwei Querkanten (5) begrenzte Hauptflächen (2, 3) sowie eine Vielzahl von Sprungfedern (13, 31) umfaßt, die aus einem spiralförmig gewundenen Metalldraht bestehen und sich über die Dicke der Einheit zwischen zwei jeweils eine tragende Struktur (14, 33) bildenden Enden erstrecken, wobei die tragenden Strukturen unterschiedlicher Sprungfedern die Hauptflächen (2, 3) der Einheit bilden und in Form einer Matrix in zu den Längskanten parallelen Reihen und zu den Querkanten parallelen Linien angeordnet sind und wobei diejenigen tragenden Strukturen, die zu zwei benachbarten Querlinien in derselben Hauptfläche der Einheit gehören, durch eine Verbindungsfeder (17, 35) miteinander verbunden sind, die durch einen wendelförmigen Metalldraht gebildet wird, der um die nebeneinanderliegenden Metalldrähte der jeweiligen tragenden Strukturen (14, 33) der beiden benachbarten Querlinien herum verläuft,
dadurch gekennzeichnet, daß in wenigstens einer der Hauptflächen der Einheit wenigstens einige bestimmte, nicht an den Querkanten (5) der Einheit anliegende und im folgenden als verstärkte tragende Strukturen bezeichnete tragende Strukturen (14, 33) sich parallel zur Längsrichtung gegen die Innenseite zweier an diesen tragenden Strukturen befestigter Verbindungsfedern (17, 35) abstützen, wobei jegliches Spiel zwischen den verstärkten tragenden Strukturen und den anliegenden Verbindungsfedern vermieden wird.

11. Sprungfedereinheit nach Anspruch 10, wobei wenigstens eine der Hauptflächen (2, 3) einen verstärkten Mittelbereich (6) aufweist, der zwei an den Querkanten (5) der Einheit anliegende, nicht verstärkte Endbereiche (7, 8) voneinander trennt und wobei alle verstärkten tragenden Strukturen (14, 33) dieser Hauptfläche zu diesem Mittelbereich (6) gehören.

12. Sprungfedereinheit nach einem der Ansprüche 10 und 11, enthaltend mehrere Querlinien, die an tragende Strukturen (14, 33) anliegen und bei denen zumindest die den Längskanten (4) der Einheit nicht benachbarten, tragenden Strukturen als verstärkte tragende Strukturen ausgebildet sind.

13. Sprungfedereinheit nach einem der Ansprüche 10 bis 12, wobei die Sprungfedern (13) und die tragenden Strukturen (14) in Längsrichtung fortlaufende Bänder (11) aus Metalldraht bilden, wobei alle keiner Querkante (5) der Einheit benachbarten tragenden Strukturen (14) jeweils zu zwei aneinander anliegenden Sprungfedern (17) desselben Längsbandes gehören und wobei jede dieser tragenden Strukturen zwei im wesentlichen parallel zur Querrichtung (Y) verlaufende und miteinander durch eine Basis (15) verbundene seitliche Stränge (16) umfaßt, die sich von der Basis in derselben Richtung bis zu in die beiden aneinander anliegenden Sprungfedern (13) übergehende Enden erstrecken, wobei jede Verbindungsfeder (17) um zwei aneinander anliegende seitliche Stränge (16) herum verläuft, die jeweils zu einer von zwei zueinander benachbarten tragenden Strukturen (14) gehören, und wobei jeder seitliche Strang der verstärkten tragenden Strukturen sich parallel zur Längsrichtung gegen wenigstens zwei Punkte an der Innenseite der zugehörigen Verbindungsfeder abstützt.

14. Sprungfedereinheit nach Anspruch 13, wobei die Basis (15) jeder verstärkten tragenden Struktur (14) sich derart im wesentlichen V-förmig zur Innenseite der beiden seitlichen Stränge dieser tragenden Struktur hin erstreckt, daß die beiden seitlichen Stränge leicht schräg von der Basis weg nach außen verlaufen, wobei sich die beiden seitlichen Stränge gegen die Innenseite zugehöriger Verbindungsfedern (17) abstützen und sich dabei nahe der Basis auf einander zu und an ihren von der Basis entfernten Enden nach außen hin erstrecken.

15. Sprungfedereinheit nach einem der Ansprüche 10 bis 12, wobei die unterschiedlichen Sprungfedern (31) durch eine entsprechende Anzahl voneinander unabhängiger Metalldrähte (32) gebildet werden, wobei jeder Metalldraht zwei Enden aufweist, die jeweils starr an einem mittleren Punkt (34) des Metalldrahts derart angebracht sind, daß sich zwei geschlossene End-Sprialen (33) bilden, die die tragenden Strukturen der Sprungfeder bilden und sich in das Innere der Verbindungsfedern (35) hinein erstrecken, und wobei jede eine verstärkte tragende Struktur bildende Endspirale (33) einen Zwischenbereich (36) aufweist, der sich zwischen zwei benachbarten Verbindungsfedern (35) befindet und radial nach innen gebogen ist.
